# EUROPÄISCHE PATENTSCHRIFT

(11) **EP 1 308 626 B1**
(45) Veröffentlichungstag und Bekanntmachung des Hinweises auf die Patenterteilung: **16.06.2004**
(21) Anmeldenummer: 01126117.9
(22) Anmeldetag: 02.11.2001
(51) Int. Cl.: F04C 19/00, F04C 27/00

(54) **Flüssigkeitsringpumpe**
Liquid ring pump
Pompe à anneau de liquide

(43) Veröffentlichungstag der Anmeldung: 07.05.2003
(73) Patentinhaber: Sterling Fluid Systems (Germany) GmbH, 25524 Itzehoe (DE)
(72) Erfinder: Jünemann, Alfons, Dr., 25524 Itzehoe (DE)
(74) Vertreter: Glawe, Delfs, Moll & Partner

(56) Entgegenhaltungen:
- DE-A- 4 229 017
- GB-A- 1 509 661
- US-A- 1 781 375
- US-A- 5 096 396
- US-A- 5 615 997

## Beschreibung

Die Erfindung betrifft eine Flüssigkeitsringpumpe mit einem Flügelrad, das in einem zylindrischen Hohlraum eines Gehäuses exzentrisch rotiert, mit einer an einer axialen Stirnseite des Flügelrades angeordneten Steuerscheibe, die Öffnungen zum Zu- und Abführen des Fördergases aufweist, wobei das Flügelrad auf der anderen Stirnseite eine ringförmige geschlossene Stirnwand aufweist, und mit einer auf dieser anderen Seite angeordneten, mit Spülflüssigkeit beaufschlagten Gleitringdichtung.

In der Papier- und Zellstoffindustrie fördern spezielle große Zentrifugalpumpen den Papierbrei aus einem Standbehälter zur weiteren Verarbeitung. Der Papierbrei liegt in unterschiedlicher Konsistenz mit einem hohen Feststoffanteil vor. Die an den Fasern haftenden Luftblasen werden in der Pumpe aufgrund der großen Druckdifferenz abgeschieden. Entlang der Schaufeln folgen sie dem niedrigen Druck bis hinter das Pumpenlaufrad, wo der niedrigste Druck vorliegt. Für einen störungsfreien Betrieb muß die Luft an dieser Stelle mit einer Vakuumpumpe abgepumpt werden. Zu diesem Zweck wird in dem klassischen Entgasungssystem als Hilfsaggregat eine Flüssigkeitsringpumpe verwendet. Die Flüssigkeitsringpumpe saugt die Luft ab; gleichzeitig nimmt sie aus dem Gleitringdichtungsraum das Spülwasser auf.

Zusammen mit den Luftblasen und dem Spülwasser gelangen auch Partikel des Papierbreis in den Saugstutzen der Flüssigkeitsringpumpe. Das gesamte angesaugte Medium, inklusive der Papierfasern, wird durch die Flüssigkeitsringpumpe gefördert und über den Druckstutzen abgeführt. Bei dem Fördervorgang durch die Flüssigkeitsringpumpe können sich die Fasern an scharfen Kanten und engen Querschnitten festsetzen, was zu Ausfällen und Betriebsstörungen führt. Zur Vermeidung derartiger Zwischenfälle wird beim Stand der Technik für die Flüssigkeitsringpumpe eine Sonderkonstruktion mit vergrößerten Spalten eingesetzt. Die vergrößerten Axialspalte befinden sich beidseitig des rotierenden Flügelrades, d.h. auf der Radvorderseite hin zur Steuerscheibe und auf der Radrückseite hin zum Gehäuse. Diese vergrößerten Axialspalte verringern zwar die Gefahr der Faseransammlung auf der Rückseite des Flügelrades. Die größeren Axialspalte haben aber auch die Auswirkung, daß die vergrößerte innere Rückströmung die Förderdaten der Flüssigkeitsringpumpe stark verschlechtern. Dabei ist auch zu berücksichtigen, daß in der Flüssigkeitsringpumpe das Fördergas vom Ansaugdruck auf einen höheren Druck verdichtet wird. Aufgrund des Druckanstiegs in den Flügelradzellen während einer Umdrehung des Flügelrades herrscht im Flüssigkeitsring über den Umfang verteilt unter jedem Winkel ein anderer Druck. Diese Druckverteilung bewirkt auf der Rückseite des Flügelrades eine Querströmung, die aus einem Gemisch von Betriebsflüssigkeit und des zu fördernden Gases besteht. Dieses in der Querströmung enthaltene Gas gelangt zurück zur Saugseite und vermindert so das Ansaugvolumen der Flüssigkeitsringpumpe.

Um die Lebensdauer der Gleitringdichtung zu verlängern, wird diese einer Fremdspülung ausgesetzt. Die Spülflüssigkeit, die für eine störungsfreie Funktion der Gleitringdichtung erforderlich ist, wird von der Flüssigkeitsringpumpe aufgrund der vorliegenden Druckdifferenz abgesaugt. Die sich ansammelnde Flüssigkeit bildet dabei den Flüssigkeitsring der Flüssigkeitsringpumpe. Vom Druckschlitz der Flüssigkeitsringpumpe wird das verdichtete Fördermedium über eine Druckleitung nach außen abgeführt. Das Medium kann an einer geeigneten Stelle in den Prozeß zurückgeführt werden. Die Versorgung der Flüssigkeitsringpumpe mit der Betriebsflüssigkeit, insbesondere dem Spülwasser der Gleitringdichtung ist aber nicht bei allen Betriebsweisen der Flüssigkeitsringpumpe sichergestellt. Insbesondere bei niedrigen Drehzahlen bildet sich in der Flüssigkeitsringpumpe nicht sofort ein stabiler Flüssigkeitsring aus.

Die Erfindung geht aus von einer Pumpe der eingangs genannten Art (DE 42 29 017 A1).

Die Aufgabe der Erfindung besteht in der Schaffung einer Flüssigkeitsringpumpe, bei der auch bei niedriger Drehzahl die Bildung eine ausreichenden Flüssigkeitsringes sichergestellt ist und mit der auch Feststoffteilchen enthaltende Gase zuverlässig gepumpt werden können.

Die erfindungsgemäße Lösung besteht darin, daß in der Stirnwand mindestens eine bogenförmig radial gekrümmte zum Umfang des Flügelrades gerichtete Nut vorgesehen ist, die, entgegen Rotationsrichtung gesehen, von innen in Richtung zum Umfang des Flügelrades verläuft.

Diese Nut ist also so ausgerichtet, daß während der Rotation des Flügelrades eine nach außen gerichtete Bewegung innerhalb der Nut stattfindet. Die Tiefe dieser Nut wird dabei so gewählt, daß die im Gas enthaltenen Feststoffe, also insbesondere die Papierfasern, nach außen, d.h. zurück in den Flüssigkeitsring wegtransportiert werden. Durch die nach außen gerichtete Nut und die dadurch bewirkte Pumpwirkung wird auch das Spülwasser der Gleitringdichtung nach außen bewegt, wodurch die Bildung des Flüssigkeitsringes auch bei niedrigen Umdrehungszahlen bewirkt wird. Außerdem wird durch diese Pump- bzw. Spülbewegung durch die Nut die Förderung der Feststoffpartikel, insbesondere die Papierfasern nach außen unterstützt. Die Nut hat also den positiven Effekt, daß sie eine gezielte Strömungsrichtung in dem Axialspalt zwischen Flügelrad und Gehäuse bewirkt. Aufgrund dieser Förderwirkung wird auch bei geringen Druckdifferenzen die Flüssigkeitsringstufe sicher mit Flüssigkeit, insbesondere mit Wasser versorgt. Dadurch hat sie immer eine ausreichend große Menge an Betriebsflüssigkeit. Der Axialspalt hinter dem Flügelrad kann enger ausgeführt werden, wodurch die inneren Rückströmungen in der Flüssigkeitsringpumpe reduziert werden. Dies führt zu einer Verbesserung der Förderdaten und zur Erhöhung der Betriebssicherheit. Die in der oben genannten Querströmung enthaltene Betriebsflüssigkeit ist bei dem Einsatz der Flüssigkeitsringpumpe zum Entgasen von Papierbrei aufgrund des Kontaktes mit dem Fördermedium mit Fasern aus dem Papierbrei angereichert. Diese Fasern können sich in dem Axialspalt auf der Radrückseite nicht mehr festsetzen und zu Störungen der Funktionsweise führen.

Wenn die erfindungsgemäße Flüssigkeitsringpumpe in Kombination mit einer Zentrifugalpumpe verwendet werden soll, insbesondere zum Pumpen von Papierbrei, ist zweckmäßigerweise vorgesehen, daß das Flügelrad auf der Pumpenwelle der Zentrifugalpumpe angeordnet ist. Dadurch wird durch eine kompaktere Konstruktion das Pumpenaggregat vereinfacht. Die für die störungsfreie Funktion notwendige Flüssigkeitsringpumpe ist dann in die Gesamtkonstruktion integriert. Bei einer dieser Lösungen wird die Flüssigkeitsringpumpe auf der Pumpenwelle hinter der Zentrifugalpumpe angeordnet. Der Vorteil ist offensichtlich, da die Integration der Flüssigkeitsringpumpe nur zwei zusätzliche Hauptbauteile erfordert. Damit diese konstruktive Ausführung aber zuverlässig funktioniert, sind verschiedene konstruktive Details zu berücksichtigen. So wird die Steuerscheibe ohne Ventilkonstruktion für den Druckschlitz ausgeführt. Das sogenannte eingebaute Druckverhältnis, das sich aus der Größe des Druckschlitzes ergibt, gewährleistet über einen großen Ansaugdruckbereich akzeptable Förderströme. Da die Flüssigkeitsringpumpe auf der gemeinsamen Pumpenwelle angeordnet ist, benötigt sie dann keine eigene Wellenabdichtung. Durch die kompakte Anordnung benötigt die Flüssigkeitsringpumpe keine äußere Saugleitung, die Strömungswege werden durch eingebaute Kanäle und Spalte realisiert. Die Flüssigkeitsringpumpe saugt die Luftblasen aus dem Papierbrei, die sich hinter dem Laufrad der Zentrifugalpumpe sammeln, ab. Dazu wird der Ringraum hinter dem Pumpenlaufrad der Zentrifugalpumpe mit dem Saugschlitz der Flüssigkeitsringpumpe verbunden.

Die Erfindung wird im folgenden anhand einer vorteilhaften Ausführungsform unter Bezugnahme auf die beigefügte Zeichnung beschrieben, die die erfindungsgemäße Flüssigkeitsringpumpe im Querschnitt zeigt.

Auf der Pumpenwelle 1 ist das Pumpenlaufrad 2 einer Zentrifugalpumpe angeordnet. Ebenfalls auf der Pumpenwelle 1 ist das Flügelrad 3 der Flüssigkeitsringpumpe angeordnet. Dieses rotiert exzentrisch in einem zylindrischen Raum 4. Mit einer Stirnseite liegt es an einer Steuerscheibe 5 an, die einen Saugschlitz 6 und einen Druckschlitz 7 aufweist. Bei der Rotation des Flügelrades 3 bildet sich am Umfang des Raums 4 der Flüssigkeitsring. Da sich das Volumen zwischen den einzelnen Flügeln des Flügelrades 3, das durch den Flüssigkeitsring begrenzt wird, aufgrund der exzentrischen Anordnung während der Rotation ändert, wird eine in der Figur unten angeordnete Gasmenge nach oben hin auf ein kleineres Volumen komprimiert und verläßt dann die Pumpe durch den Druckschlitz 7. Angesaugt wird die mit Feststoffteilchen, insbesondere Papierfasern angereicherte Luft von der Zentrifugalpumpe durch den Saugschlitz 6.

Die Welle 1 ist gegen das Gehäuse 8 durch eine Gleitringdichtung 9 abgedichtet, der durch einen Kanal 10 Spülflüssigkeit, insbesondere Spülwasser zugeführt wird. An der der Steuerscheibe 5 gegenüberliegenden Stirnseite ist das Flügelrad 3 mit einer hochgezogenen Wand 11 versehen, deren zum Gehäuse 8 gerichtete Oberfläche mit von innen nach außen laufenden Nuten 12 versehen ist. Diese Nuten sind insbesondere spiralförmig und bewirken eine Pumpwirkung von innen nach außen für die bei 10 in die Gleitringdichtung 9 eintretende Spülflüssigkeit und für eventuell an dieser Stelle eingedrungene Papierfasern.

## Patentansprüche

1. Flüssigkeitsringpumpe mit einem Flügelrad (3), das in einem zylindrischen Hohlraum eines Gehäuses (8) exzentrisch rotiert, mit einer an einer axialen Stirnseite des Flügelrades (3) angeordneten Steuerscheibe (5), die Öffnungen (6, 7) zum Zu- und Abführen des Fördergases aufweist, wobei das Flügelrad auf der anderen Stirnseite eine ringförmige geschlossene Stirnwand (11) aufweist, und mit einer auf dieser anderen Seite angeordneten, mit Spülflüssigkeit beaufschlagten Gleitringdichtung (9), **dadurch gekennzeichnet, daß** in der Stirnwand (11) mindestens eine bogenförmig radial gekrümmte zum Umfang des Flügelrades (3) gerichtete Nut (12) vorgesehen ist, die, entgegen der Rotationsrichtung gesehen, von innen in Richtung zum Umfang des Flügelrades (3) verläuft.

2. Flüssigkeitsringpumpe nach Anspruch 1, **dadurch gekennzeichnet, daß** die Nut(en) (12) spiralförmig ausgebildet ist (sind).

3. Flüssigkeitsringpumpe nach Anspruch 2, **dadurch gekennzeichnet, daß** eine mehrgängige spiralförmige Nut (12) vorgesehen ist.

4. Flüssigkeitsringpumpe nach den Ansprüchen 1-3, **dadurch gekennzeichnet, daß** das Flügelrad (3) auf der Pumpenwelle (1) einer anderen Pumpe angeordnet ist.

## Claims

1. Liquid ring pump with an impeller (3), which rotates eccentrically in a cylindrical cavity of a housing (8), with a control disc (5) which is arranged at an axial end face of the impeller (3) and has openings (6, 7) for supplying and removing the carrier gas, the impeller having an annular closed end wall (11) on the other end face, and with a floating ring seal (9) on which flushing fluid impinges arranged on this other face, **characterised in that** at least one arc-shaped, radially curved groove (12) oriented towards the periphery of the impeller (3) is provided in the end wall (11), which groove, viewed in the opposite direction to the direction of rotation, runs from the inside towards the periphery of the impeller (3).

2. Liquid ring pump according to Claim 1, **characterised in that** the groove(s) (12) is (are) in spiral form.

3. Liquid ring pump according to Claim 2, **characterised in that** a multiform spiral groove (12) is provided.

4. Liquid ring pump according to Claims 1 - 3, **characterised in that** the impeller (3) is fitted on the pump shaft (1) of another pump.

## Revendications

1. Pompe à anneau liquide avec un roue à ailettes (3) tournant de façon excentrique dans une chambre cylindrique située dans un boîtier (8), comportant un disque de commande (5) disposé devant une face axialement frontale de la roue à ailettes (3) qui présente des ouvertures (6, 7) pour l'admission et l'échappement du gaz d'entrainement, la roue à ailettes présentant sur l'autre face frontale une paroi frontale annulaire fermée (11), et comportant un joint d'étanchéité glissant disposé sur cette autre face et soumis à un liquide de rinçage **caractérisée en ce qu'**il est prévu, dans la paroi frontale (11), au moins une rainure (12) courbée radialement selon un arc et dirigée vers la périphérie de la roue à ailettes (3), qui, vu dans le sens contraire au sens de rotation, d'étend depuis l'intérieur en direction de la périphérie de la roue à ailettes (3).

2. Pompe à anneau liquide selon la revendication 1, **caractérisée en ce que** la (ou les) rainure(s) (12) est (sont) en forme de spirale.

3. Pompe à anneau liquide selon la revendication 2, **caractérisée en ce qu'**il est prévu une rainure (12) en spirale à plusieurs pas.

4. Pompe à anneau liquide selon les revendications 1 à 3, **caractérisée en ce que** la roue à ailettes (3) est disposée sur l'arbre (1) d'une autre pompe.
